# EUROPÄISCHE PATENTSCHRIFT

(11) **EP 3 879 540 B1**
(45) Veröffentlichungstag und Bekanntmachung des Hinweises auf die Patenterteilung: **02.08.2023**
(21) Anmeldenummer: 20192162.4
(22) Anmeldetag: 21.08.2020
(51) Int. Cl.: H01B 7/285

(54) **VERFAHREN ZUR HERSTELLUNG EINES FLÜSSIGKEITSDICHTEN KABELS, VERWENDUNG EINES LÖTVERBINDERS HIERZU UND FLÜSSIGKEITSDICHTES KABEL**
METHOD OF MAKING A FLUID-TIGHT CABLE, USE OF A SOLDER CONNECTOR THEREFOR AND A FLUID-TIGHT CABLE
PROCÉDÉ DE FABRICATION D'UN CÂBLE ÉTANCHE AUX LIQUIDES, UTILISATION D'UN CONNECTEUR DE SOUDURE CORRESPONDANTE ET CÂBLE ÉTANCHE AUX LIQUIDES

(30) Priorität: 13.09.2019 DE 102019124741
(43) Veröffentlichungstag der Anmeldung: 15.09.2021
(73) Patentinhaber: Eisenberg, Jan, 99834 Gerstungen (DE)
(72) Erfinder: Eisenberg, Jan, 99834 Gerstungen (DE)
(74) Vertreter: Christ, Niko

(56) Entgegenhaltungen:
- DE-T5-112008 002 857
- US-A- 3 451 609

## Beschreibung

Die vorliegende Erfindung geht aus von einem Verfahren zur Herstellung eines flüssigkeitsdichten Kabels, welches wenigstens eine mit einer Ummantelung versehene Litze aus einer Mehrzahl von Einzeldrähten aufweist, wobei an einer Dichtungsstelle ein umlaufender Streifen aus der Ummantelung entfernt und die Einzeldrähte der wenigstens einen Litze im Bereich der Dichtungsstelle von einem Dichtmittel unter Bildung einer flüssigkeitsdichten Barriere umflossen und durchzogen werden, und wobei ein Überwurfelement unter Herstellung einer dichtenden Verbindung mit der Ummantelung wenigstens einerseits der Dichtungsstelle flüssigkeitsdicht verbunden wird, sowie die Verwendung eines Lötverbinders zur Herstellung eines flüssigkeitsdichten Kabels und ein solches flüssigkeitsdichtes Kabel.

Ein derartiges Verfahren ist bereits in der DE 11 2008 002 857 T5 beschrieben. Ferner ist auf die US 1 267 832 A, die DE 11 2013 006 224 T5, die WO 2008/ 099 675 A1, die US 3 451 609 A und die DE 893 821 B als weiteren Stand der Technik hinzuweisen.

Ein solches Verfahren und ein derartiges Kabel sind bereits in der vorbekannten japanischen Schrift JP 2001057252 A beschrieben. Um ein Kabel flüssigkeitsdicht abzudichten wird dort zunächst ein Streifen der isolierenden Ummantelung von einer Litze entfernt und dann ein Tropfen Silikonharz auf die freigelegte Stelle aufgebracht. Dann wird ein Schrumpfschlauch aufgezogen und unter Zwischenlage von Heißkleber befestigt.

In eine ähnliche Richtung zielt die CN 106 328 261 A, bei der ebenfalls ein Streifen der Ummantelung entfernt und durch einen Block eines Harzes ersetzt wird. Hierbei überlappt der Harzblock die Enden der Ummantelung, so dass es im noch flüssigen Zustand in die Mantelenden hineinläuft und diese abdichtet.

Dies kann gemäß der JP 2001057252 A auch dadurch erreicht werden, dass die Litze als Ganzes in eine Schneidklemme eingesteckt und dadurch eine Öffnung der Ummantelung bewirkt wird. In diesen kleinen Schnitt läuft wiederum Harz hinein, das in einem Block vergossen wird, der die ganze Schneidklemme mit umschließt.

Die JP 2009152012 A sieht schließlich vor, einen heißschmelzenden Kleber auf einen abisolierten Bereich aufzubringen und einen Unterdruck an die Kabelenden anzulegen, so dass die Schmelze in die Kabel hineingesaugt wird und diese abdichtet.

Diese vorbekannten Lösungen schaffen letztlich abgedichtete Kabel, welche jedoch mit einem großen Aufwand oder zumindest mit dem Makel einer sehr raumgreifenden Lösung behaftet sind. Insbesondere wird nach dem Schritt der Abisolierung zunächst eine Barriere direkt an den Drähten der Litze geschaffen. Diese Barriere soll aus den Einzeldrähten einen Litzenverbund schaffen, der als solcher nicht mehr von Flüssigkeit durchdrungen werden kann.

Das Problem ist insbesondere bei Kabeln im Fahrzeugbau, etwa bei der Herstellung von Kabeln für Fahrräder mit elektrischem Unterstützungsmotor, bekannt. Dort wird die Steuerung mit dem Elektromotor verbunden, wobei am Motor bekanntermaßen auch durchaus wasserdichte Steckverbinder eingesetzt werden. Jedoch kann vor dem Steckverbinder Spritzwasser in die Ummantelung des Kabels eindringen und aufgrund des Kapillareffekts bis zum gegenüberliegenden Ende des Kabels durchgeleitet werden und dort auf der Steuerplatine landen, wo es zu Kontaktierungen zwischen Leiterkontakten oder Defekten durch Korrosion kommen kann.

Da es sich bei einem solchen Kabel an sich um eine einfache, günstige Konstruktion handelt, wird auch für dessen Abdichtung nach einer einfachen und günstigen Lösung gesucht. Es wird dabei jedoch bei den bekannten Lösungen als störend empfunden, dass hierbei große Harzblöcke entstehen, welche an den Kabeln anhängen. Lediglich bei den Lösungen nach JP 2007287647 A und JP 2009152012 A ist dies nicht der Fall. Dort jedoch muss zunächst die Barriere mit Harz aufgebracht werden, dann im ersteren Fall ein Schlauch darüber gezogen und im zweiteren Fall ein Unterdruck an das Kabel angelegt werden. Zudem wird das Material der Barriere nicht als optimal angesehen, da nicht sichergestellt ist, dass sich das Harz gleichmäßig in der Ummantelung verteilt.

Weiter ist es auch grundsätzlich bekannt, eine möglichst enge Verbindung zwischen Litze und Ummantelung zu schaffen, was zu einem sehr steifen Kabel, jedoch nicht zu einer zufriedenstellenden Dichtheit führt.

Der vorliegenden Erfindung liegt vor diesem Hintergrund die Aufgabe zu Grunde, eine kostengünstige und möglichst schnelle Abdichtung für ein Kabel herzustellen, welche eine hohe Dichtheit bei möglichst geringem Material- und Arbeitseinsatz ermöglicht.

Dies gelingt durch ein Verfahren zur Herstellung eines flüssigkeitsdichten Kabels gemäß den Merkmalen des Anspruchs 1, sowie durch ein flüssigkeitsdichtes Kabel gemäß dem nebengeordneten Anspruch 8. Insbesondere gelingt dies durch die Verwendung eines Lötverbinders gemäß den Merkmalen des Anspruchs 7. Sinnvolle Weiterbildungen des Verfahrens können den sich an Anspruch 1 anschließenden abhängigen Ansprüchen entnommen werden.

Erfindungsgemäß ist vorgesehen, ähnlich der Lösung aus dem Stand der Technik zunächst die Litze im Bereich einer Dichtungsstelle von einem umlaufenden Streifen isolierender Ummantelung zu befreien, also die Litze in einem Streifen freizulegen. Es wird dann eine Barriere aus einem unter Hitzeeinwirkung verflüssigten Metall auf der Litze aufgebracht, wobei dies die Möglichkeit bildet, dass das Material der Litze von dem flüssigen Metall gut überzogen wird, dieses auch zwischen die Einzeldrähte fließen kann und nach Bedarf auch mit dieser legieren oder zusammenfließen kann. Eine Verflüssigung und Verschmelzung des Metalls kann vorzugsweise durch Schweißen, Ultraschallschweißen, Widerstandsschweißen oder auch durch Löten erfolgen. Das verwendete Metall kann insoweit auch eine Legierung oder ein Lot sein, welches letztere insbesondere mit einem Flussmittel versehen ist. Die Möglichkeiten, hierdurch eine nachhaltig flüssigkeitsdichte Barriere zu erzeugen, sind wesentlich besser als durch das Aufbringen eines Harzes, das aufgrund seiner Oberflächenspannung nur schwer zwischen die Drähte dringt. Mit dem Erkalten des Metalls verfestigt sich dieses wieder und bildet damit die gewünschte Barriere. Diese wird auch wesentlich schneller abkühlen und auf diesem Weg aushärten. Diese wird auch in die Ummantelung eindringen und damit eine Abdichtung bis in die Enden der Ummantelung hinein ermöglichen. Ein Überwurfelement schützt die so behandelte Stelle und sorgt für zusätzliche Dichtheit und Festigkeit.

In einer nicht zur Erfindung gehörenden Ausgestaltung kann die Barriere auch dadurch gebildet werden, dass um die Drähte der Litze ein Materialstreifen, vorzugsweise ein Metallstreifen herumgelegt wird, welcher dann mit einem Fügewerkzeug so stark verfügt wird, dass die Litze vollständig flüssigkeitsdicht verfügt wird.

In sinnvoller Weiterbildung kann das Überwurfelement als Schrumpfschlauch ausgebildet werden, welcher aufgrund von Hitzeeinwirkung über der Dichtungsstelle zusammenzieht und aufgrund seiner festen Anlage um die Ummantelung die Verbindung abdichtet. Während der Stromfluss durch das Kabel ungehindert durch die Dichtungsstelle erfolgen kann, wird ein Wassereintritt, oder allgemein Flüssigkeitseintritt, idealerweise sogar ein Gaseintritt, nachhaltig verhindert.

Ergänzend kann der Schrumpfschlauch so behandelt werden, dass er zusätzlich auch dichtend an der Barriere anliegt, um auch einen Durchfluss innerhalb des Schrumpfschlauchs komplett auszuschließen. Dies wird sowohl durch eine etwas dickere Barriere als auch einen etwas enger zusammengezogenen Schrumpfschlauch befördert.

Weiter ist es möglich, dem Schrumpfschlauch ein Klebemittel hinzuzufügen, welches etwa ringförmig im Bereich der Enden des Schrumpfschlauchs bis zur bündigen, besser bis zur überlappenden Dichtungsstelle, umlaufend auf die Innenseiten der Schlauchwandung aufgebracht werden kann. Dabei kann es sich vorzugsweise um einen Heißkleber handeln, welcher sich unter Hitzeeinwirkung verflüssigt und beim Erkalten verfestigt. Ein solcher Klebemittelring kann auch im Bereich der Barriere angebracht sein. Für eine geeignete Platzierung des Schrumpfschlauchs kann dieser vorzugsweise transparent sein, so dass durch dessen Wandung erkannt werden kann, ob seine Platzierung korrekt ist. Der Heißkleber wird sich beim Schrumpfen des Schrumpfschlauchs direkt mit verflüssigen, da für den Schrumpfvorgang ebenfalls die Anwendung von Hitze erforderlich ist. Verklebung und Schrumpfung werden damit zu einem einzigen Arbeitsschritt.

Weiter kann dem Schrumpfschlauch, oder allgemein dem Überwurfelement, ein Ring aus einem Lot, etwa Lötzinn, auf seiner Innenseite zugeordnet sein. Dies ermöglicht es, sowohl die Schrumpfung und Verklebung des Überwurfelements, als auch den Aufbau der Barriere in einem einzigen Arbeitsschritt zu bewirken, indem das solchermaßen präparierte Überwurfelement mit einer Heißluftpistole erhitzt wird. Gleichzeitig mit Schrumpfung und Verklebung wird sich der Ring aus Lot, durch den die Litze zuvor hindurchgesteckt und positioniert wurde, verflüssigen, auf die abisolierte Stelle der Litze treffen und diese ausfüllen. Der Schrumpfschlauch wird sich über der Barriere und der Ummantelung zusammenziehen und das Kabel vollständig nach innen und außen abdichten.

Alternativ zur Verwendung eines Schrumpfschlauchs als Überwurfelement kann dieses auch als, vorzugsweise isolierte, Metallhülse realisiert sein, welche ebenfalls um die Dichtungsstelle angelegt wird und bis zur flüssigkeitsdichten Anlage an Ummantelung und/oder Barriere, gegebenenfalls unter Zwischenlage eines Klebemittels, durch plastisches Verformen verfügt wird. Insbesondere kann eine Verformung mit einem Fügewerkzeug erfolgen. Diese Ausgestaltung ist jedoch nicht Teil der Erfindung.

Oft werden Kabel mit mehreren Adern verwendet, wobei selbstverständlich jede einzelne Litze für sich abgedichtet werden muss. Da für die Entfernung der Ummantelung der einzelnen Litzen ein Außenmantel in aller Regel aber in einem Bereich ebenfalls entfernt werden muss, ist es sinnvoll, in diesem Bereich einen elastischen Schlauch, besonders bevorzugt ein Neoprenschlauch, über die vom Außenmantel befreiten und abgedichteten Litzen zu ziehen, gegebenenfalls auch seinerseits als Schrumpfschlauch, um das Kabel mechanisch haltbarer zu machen und die abgedichteten Bereiche zu schützen.

Eine gute Möglichkeit, ein wie vorbeschrieben präpariertes Überwurfelement kostengünstig einzusetzen ist die Verwendung eines fertig erhältlichen Lötverbinders, welcher zur elektrischen Verbindung von Kabelenden bekannt ist. Eine Anbringung eines solchen Lötverbinders an einer abisolierten Stelle im Kabel reduziert die Arbeitsschritte der flüssigkeitsdichten Abdichtung je Einzellitze/Ader auf das Entfernen eines Streifens der Isolation, das Überziehen und Positionieren des Lötverbinders und das Erhitzen desselben mittels einer Heißluftpistole. Dies ist sowohl äußerst materialsparend als auch mit einem minimalen Arbeitseinsatz zu bewältigen.

Die vorstehend beschriebene Erfindung wird im Folgenden anhand eines Ausführungsbeispiels näher erläutert.

Es zeigen
- Figur 1: eine Litze, bei der ein Streifen ihrer Ummantelung im Bereich einer Dichtungsstelle entfernt wurde in einer perspektivischen Darstellung,
- Figur 2: die Litze gemäß Figur 1, bei der eine metallische Barriere im Bereich der Dichtungsstelle geschaffen wurde in einer perspektivischen Darstellung, sowie
- Figur 3: die Litze gemäß Figur 2, bei der ein Überwurfelement über der Dichtungsstelle positioniert wurde in einer perspektivischen Darstellung.

Figur 1 zeigt eine Litze 1, welche aus einem Bündel von Einzeldrähten besteht, die von einer Ummantelung 2 umgeben sind. Die Ummantelung 2 ist jedoch im Vorfeld im Bereich einer Dichtungsstelle 3 in einem umlaufenden Streifen entfernt worden, so dass die Einzeldrähte der Litze 1 freigelegt sind. An dieser Dichtungsstelle 3, die sich im Bereich des Kabelendes befindet, soll nun im Weiteren eine Abdichtung angebracht werden, welche ein Eindringen von Feuchtigkeit in das Kabel, also zwischen den Draht und die Ummantelung 2 sowie zwischen die einzelnen Drähte, verhindern soll.

Figur 2 zeigt hierfür einen zweiten Schritt, bei dem zunächst im Bereich der Dichtungsstelle 3 eine Barriere 4 angebracht wird. Die Barriere 4 ist vorliegend aus einem Lot gebildet, welches unter Hitzeeinwirkung geschmolzen und auf die abisolierte Litze 1 aufgebracht wurde. Das Lot verbindet sich mit den Einzeldrähten der Litze und läuft aufgrund der niedrigen Oberflächenspannung, welche durch in dem Lot vorhandenen Flussmittel, etwa Kolophonium, gesenkt wird, um und zwischen die Drähte und benetzt diese. Gleichzeitig bildet sich aus dem so entstehenden Litzenverbund eine flüssigkeitsdichte Barriere 4, welche einen Kriechstrom von Flüssigkeit durch das Kabel bzw. die Litze 1 verhindert. Idealerweise kann die Barriere etwa die gleiche oder eine etwas größere Dicke aufweisen als die sie umgebenden Bereiche der Ummantelung und füllt den ausgesparten Streifen in Längsrichtung des Kabels vollständig aus. Im Gegensatz zur im Stand der Technik bekannten Verwendung von Harzen zur Ausbildung der Barriere 4 erfolgt die Aushärtung der erfindungsgemäßen Barriere 4 innerhalb von wenigen Sekunden.

Figur 3 zeigt schließlich, wie das Kabel von einem Überwurfelement 5 übergriffen wird, welches ein röhrenförmiger Schrumpfschlauch ist und im Bereich seiner Enden zwei Ringe aus an der Innenseite des Überwurfelements 5 angeordnetem durch Hitzeeinwirkung schmelzenden Klebemittel 6, so genanntem Heißkleber, aufweist. Das Überwurfelement 5 ist aus einem sich bei Hitzeeinwirkung zusammenziehenden Kunststoff hergestellt, welcher außerdem transparent ist, so dass die Positionierung auch von außen kontrolliert werden kann. Ist das Überwurfelement 5 korrekt platziert, also mit der Barriere 4 zwischen den Ringen aus Klebemittel 6, so wird es mittels einer Heißluftpistole erhitzt, so dass das Klebemittel 6 sich verflüssigt und der Schrumpfschlauch sich bis zur innigen Anlage an die Ummantelung 2 und die Barriere 4 zusammenzieht.

Hierbei kann wahlweise auch neben den Ringen aus Klebemittel 6 ein zusätzlicher, insbesondere mittig angeordneter Ring aus Lot in dem Überwurfelement 5 angeordnet sein, so dass die Schritte der Bildung der Barriere 4 und der Verklebung mit dem Klebemittel 6, sowie das Zusammenziehen des Überwurfelements 5, welche alle aufgrund von Hitzeeinwirkung erfolgen, in einem einzigen Vorgang durchgeführt werden können. Dies bringt eine erhebliche Zeitersparnis mit sich und erlaubt den Einsatz kostengünstiger, vorgefertigter Lötverbinder, um das erfindungsgemäße Verfahren durchzuführen.

Vorstehend beschrieben ist somit ein Verfahren, um eine kostengünstige und möglichst schnelle Abdichtung für ein Kabel herzustellen, welche eine hohe Dichtheit bei möglichst geringem Material- und Arbeitseinsatz ermöglicht, sowie ein entsprechendes Kabel. Besonders vorteilhaft ist hierbei die Verwendung eines Lötverbinders als Überwurfelement, mit dem mehrere Verfahrensschritte parallel durchgeführt werden können.

### BEZUGSZEICHENLISTE

- 1: Litze
- 2: Ummantelung
- 3: Dichtungsstelle
- 4: Barriere
- 5: Überwurfelement
- 6: Klebemittel

## Patentansprüche

1. Verfahren zur Herstellung eines flüssigkeitsdichten Kabels, welches wenigstens eine mit einer Ummantelung (2) versehene Litze (1) aus einer Mehrzahl von Einzeldrähten aufweist, wobei an einer Dichtungsstelle (3) ein umlaufender Streifen aus der Ummantelung (2) entfernt und die Einzeldrähte der wenigstens einen Litze (1) im Bereich der Dichtungsstelle (3) von einem Dichtmittel unter Bildung einer flüssigkeitsdichten Barriere (4) verdichtet werden, und wobei ein Überwurfelement (5) unter Herstellung einer dichtenden Verbindung mit der Ummantelung (2) wenigstens einerseits der Dichtungsstelle (3) flüssigkeitsdicht verbunden wird,
wobei die Barriere (4) durch Aufbringen eines unter Hitzeeinwirkung verflüssigten Metalls auf die wenigstens eine Litze (1) im Bereich der Dichtungsstelle (3) hergestellt wird, welches zwischen die Einzeldrähte dringt und bei seinem Erkalten zu der Barriere (4) verfestigt wird, **dadurch gekennzeichnet, dass** dem Überwurfelement (4) ein Ring aus einem Lot mittig auf der Innenseite zugeordnet ist, durch welchen die wenigstens eine Litze (1) in das Überwurfelement (4) eingeführt, welcher über der Dichtungsstelle (3) platziert und welcher gemeinsam mit dem Überwurfelement (5) erhitzt wird und dem Überwurfelement (5) beiderseits randständig Ringe aus einem unter Hitzeeinwirkung verflüssigbaren Klebemittel (6) auf der Innenseite zugeordnet sind, durch welche die wenigstens eine Litze (1) in das Überwurfelement (4) eingeführt wird und welche beiderseits der Dichtungsstelle (3) über der Ummantelung (2) platziert und gemeinsam mit dem Überwurfelement (5) erhitzt werden.

2. Verfahren gemäß Anspruch 1, **dadurch gekennzeichnet, dass** als Überwurfelement (5) ein Schrumpfschlauch verwendet wird, welcher sich unter Hitzeeinwirkung um den Bereich der Dichtungsstelle (3) bis zu einer flüssigkeitsdichten Anlage mit der Ummantelung (2), zusammenzieht.

3. Verfahren gemäß einem der vorhergehenden Ansprüche, **dadurch gekennzeichnet, dass** das Überwurfelement (5) auch an der Barriere (4) flüssigkeitsdicht angelegt wird.

4. Verfahren gemäß einem der vorhergehenden Ansprüche, **dadurch gekennzeichnet, dass** dem Überwurfelement (5) auf seiner Innenseite ein unter Hitzeeinwirkung verflüssigbares Klebemittel (6) zur Verbindung des Überwurfelements (5) mit der Ummantelung (2) und/oder der Barriere (4) zugeordnet ist.

5. Verfahren gemäß einem der vorhergehenden Ansprüche, **dadurch gekennzeichnet, dass** eine Mehrzahl von ummantelten Litzen (1) mithilfe eines elastischen Schlauchs verbunden werden.

6. Verfahren gemäß einem der vorhergehenden Ansprüche, **dadurch gekennzeichnet, dass** das Metall durch Schweißen, Ultraschallschweißen oder Widerstandsschweißen verschmolzen, oder durch Löten mit verflüssigtem Lot durchdrungen, und dadurch flüssigkeitsdicht mit der Litze (1) verbunden wird.

7. Verwendung eines Lötverbinders als Überwurfelement (5) gemäß einem der vorhergehenden Ansprüche zur flüssigkeitsdichten Abdichtung eines Kabels.

8. Flüssigkeitsdichtes Kabel, welches wenigstens eine mit einer Ummantelung (2) versehene Litze (1) aus einer Mehrzahl von Einzeldrähten aufweist, wobei an einer Dichtungsstelle (3) ein umlaufender Streifen aus der Ummantelung (2) entfernt ist und die wenigstens eine Litze (1) im Bereich der Dichtungsstelle (3) eine Barriere (4) aufweist, welche an der Dichtungsstelle (3) mit einem Überwurfelement (5) flüssigkeitsdicht verbunden ist, wobei das Überwurfelement (5) eine weitere flüssigkeitsdichte Verbindung mit der Ummantelung (2) wenigstens einerseits der Dichtungsstelle (3) aufweist,
wobei die Barriere (4) aus einem unter Hitzeeinwirkung verflüssigten und anschließend erkalteten Metall hergestellt ist, welches eine die Einzeldrähte durchdringende, flüssigkeitsdichte Barriere (4) ausbildet, **dadurch gekennzeichnet, dass** das Überwurfelement (5) derart über der Barriere (4) angeordnet ist, dass sich diese mittig auf der Innenseite des Überwurfelements (5) befindet und das Überwurfelement (5) beiderseits randständig mit Ringen aus einem unter Hitzeeinwirkung verflüssigten Klebemittel (6) auf der Innenseite über der Ummantelung (2) platziert und mit dieser verklebt ist.

## Claims

1. A method for producing a liquid-tight cable which has at least one stranded wire (1) provided with a sheathing (2) and consisting of a plurality of individual wires, wherein a circumferential strip is removed from the sheathing (2) at a sealing point (3) and the individual wires of the at least one stranded wire (1) are compacted in the region of the sealing point (3) by a sealing means to form a liquid-tight barrier (4), and wherein a covering element (5) is connected in a liquid-tight manner to the sheathing (2) at least on one side of the sealing point (3) while producing a sealing connection,
the barrier (4) being produced by applying to the at least one strand (1) in the region of the sealing point (3) a metal which is liquefied under the effect of heat and which penetrates between the individual wires and, when it cools, is solidified to form the barrier (4), **characterized in that** the sheathing element (4) is assigned a ring of a solder centrally on the inside, through which ring the at least one strand (1) is introduced into the sheathing element (4), which is placed over the sealing point (3) and which is heated together with the covering element (5), and rings made of an adhesive (6) which can be liquefied under the action of heat are assigned to the covering element (5) on the inside at the edges on both sides, through which rings the at least one stranded wire (1) is introduced into the covering element (4) and which rings are placed over the sheathing (2) on both sides of the sealing point (3) and are heated together with the covering element (5).

2. The method according to claim 1, **characterized in that** a heat-shrinkable tube is used as the covering element (5), which shrinks under the effect of heat around the area of the sealing point (3) until it comes into liquid-tight contact with the sheathing (2)

3. The method according to any of the preceding claims, **characterized in that** the covering element (5) is also applied to the barrier (4) in a liquid-tight manner.

4. The method according to any of the preceding claims, **characterized in that** an adhesive (6) which can be liquefied under the action of heat is associated with the covering element (5) on its inner side for bonding the covering element (5) to the sheathing (2) and/or the barrier (4).

5. The method according to any of the preceding claims, **characterized in that** a plurality of sheathed strands (1) are connected by means of an elastic hose.

6. The method according to any of the preceding claims, **characterized in that** the metal is fused by welding, ultrasonic welding or resistance welding, or penetrated by soldering with liquefied solder, and thereby connected to the stranded wire (1) in a liquid-tight manner.

7. A use of a soldering connector as a covering element (5) according to any of the preceding claims for the liquid-tight sealing of a cable.

8. A liquid-tight cable, which has at least one stranded wire (1) provided with a sheathing (2) and consisting of a plurality of individual wires, wherein a circumferential strip is removed from the sheathing (2) at a sealing point (3) and the at least one stranded wire (1) has a barrier (4) in the region of the sealing point (3), which is connected in a liquid-tight manner at the sealing point (3) to a covering element (5), the covering element (5) having a further liquid-tight connection to the sheathing (2) at least on one side of the sealing point (3),
the barrier (4) being made of a metal which is liquefied under the action of heat and subsequently cooled and which forms a liquid-tight barrier (4) penetrating the individual wires, **characterized in that** the throw-over element (5) is arranged above the barrier (4) in such a way that the barrier (4) is located centrally on the inner side of the covering element (5) and the covering element (5) is placed on the inner side above the sheathing (2) on both sides at the edges with rings of an adhesive (6) liquefied under the effect of heat and is bonded to the sheathing (2).

## Revendications

1. Procédé pour la production d'un câble étanche aux liquides, lequel présente au moins un toron (1) composé d'une pluralité de fils individuels et muni d'une gaine (2), à un point d'étanchéité (3) une bande circonférentielle étant enlevée de la gaine (2) et les fils individuels de l'au moins un toron (1) étant comprimés dans la zone du point d'étanchéité (3) par un agent d'étanchéité en formant une barrière étanche aux liquides (4), et un élément enveloppant (5) étant connecté de manière étanche aux liquides sur au moins un côté du point d'étanchéité (3) en produisant une connexion d'étanchéité avec la gaine (2),
la barrière (4) étant produite par l'application d'un métal liquéfié sous l'effet de la chaleur sur l'au moins un toron (1) dans la zone du point d'étanchéité (3), lequel pénètre entre les fils individuels et se solidifie lors de son refroidissement pour former la barrière (4), **caractérisé en ce qu'**un anneau formé à partir d'une soudure est associé à l'élément enveloppant (4) au centre de la face intérieure, à travers lequel l'au moins un toron (1) est introduit dans l'élément enveloppant (4), lequel est placé sur le point d'étanchéité (3) et lequel est chauffé ensemble avec l'élément enveloppant (5), et des anneaux marginaux, formés à partir d'un adhésif (6) pouvant être liquéfié sous l'effet de la chaleur, étant associés des deux côtés à l'élément enveloppant (5) sur la face intérieure, à travers lesquels l'au moins un toron (1) est introduit dans l'élément enveloppant (4) et lesquels sont placés de deux côtés du point d'étanchéité (3) sur la gaine (2) et sont chauffés ensemble avec l'élément enveloppant (5).

2. Procédé selon la revendication 1, **caractérisé en ce qu'**un tube thermorétractable est utilisé comme élément enveloppant (5), lequel se contracte sous l'effet de la chaleur autour de la zone du point d'étanchéité (3) jusqu'à venir en contact étanche aux liquides avec la gaine (2).

3. Procédé selon l'une des revendications précédentes, **caractérisé en ce que** l'élément enveloppant (5) est aussi placé de manière étanche aux liquides avec la barrière (4).

4. Procédé selon l'une des revendications précédentes, **caractérisé en ce que** qu'un adhésif (6) pouvant être liquéfié sous l'effet de la chaleur est associé à l'élément enveloppant (5) sur sa face intérieure, pour la connexion de l'élément enveloppant (5) avec la gaine (2) et/ou la barrière (4).

5. Procédé selon l'une des revendications précédentes,
**caractérisé en ce qu'**une pluralité de torons (1) gainés peuvent être connectés au moyen d'un tube élastique.

6. Procédé selon l'une des revendications précédentes, **caractérisé en ce que** le métal est fondu par soudage, soudage par ultrasons ou soudage par résistance, ou imprégné par soudure avec une soudure liquéfiée et ainsi connecté de manière étanche aux liquides avec le toron (1).

7. Utilisation d'un connecteur de soudure comme élément enveloppant (5) selon l'une des revendications précédentes pour l'étanchéification étanche aux liquides d'un câble.

8. Câble étanche aux liquides, lequel présente au moins un toron (1) composé d'une pluralité de fils individuels et muni d'une gaine (2), à un point d'étanchéité (3) une bande circonférentielle étant enlevée de la gaine (2) et l'au moins un toron (1) présentant une barrière (4) dans la zone du point d'étanchéité (3), laquelle est connectée de manière étanche aux liquides au point d'étanchéité (3) au moyen d'un élément enveloppant (5), l'élément enveloppant (5) présentant une autre connexion étanche aux liquides avec la gaine (2) au moins sur un côté du point d'étanchéité (3),
la barrière (4) étant formée à partir d'un métal liquéfié sous l'effet de la chaleur et ensuite refroidi, lequel forme une barrière (4) étanche aux liquides qui pénètre les fils individuels, **caractérisé en ce que** l'élément enveloppant (5) est disposé de telle façon sur la barrière (4) que celle-ci se trouve au centre sur la face intérieure de l'élément enveloppant (5) et l'élément enveloppant (5) sur les bords des deux côtés étant placé sur la gaine (2) et collé sur celle-ci avec des anneaux composés d'un adhésif (6) liquéfié sous l'effet de la chaleur sur la face intérieure.
